# EUROPÄISCHE PATENTSCHRIFT

(11) **EP 1 018 591 B1**
(45) Veröffentlichungstag und Bekanntmachung des Hinweises auf die Patenterteilung: **02.11.2005**
(21) Anmeldenummer: 99125157.0
(22) Anmeldetag: 17.12.1999
(51) Int. Cl.: E06B 9/00

(54) **Vorrichtung zum Abdichten von Öffnungen in Gebäuden zum Schutz gegen Hochwasser**
Device for sealing an architectural opening for flood protection
Dispositif d'étanchéité pour ouvertures de bâtimemts contre des inondations

(30) Priorität: 28.12.1998 DE 19860457
(43) Veröffentlichungstag der Anmeldung: 12.07.2000
(73) Patentinhaber: Morgenthal, Roger, 46569 Hünxe (DE)
(72) Erfinder: Morgenthal, Roger, 46569 Hünxe (DE)
(74) Vertreter: Lang, Christian

(56) Entgegenhaltungen:
- EP-A- 0 586 356
- WO-A-97/18369
- DE-U- 7 605 029

## Beschreibung

Die Erfindung betrifft eine Vorrichtung zum Abdichten von Öffnungen, insbesondere Tür- und Fensteröffnungen, in Gebäuden zum Schutz gegen Hochwasser mit einem Schließkörper zum Verschließen der Öffnung sowie mit einem mit dem Schließkörper im abdichtenden Zustand zusammenwirkenden Dichtkörper.

Zum Schutz gegen Hochwasser ist es aus der Praxis bekannt, Gebäudeöffnungen, wie beispielsweise Türöffnungen und/oder Fensteröffnungen mit an die Größe der jeweiligen Öffnung angepaßten Platten, insbesondere Stahlplatten, abzudichten. Neben dem hohen Zeit- und Montageaufwand zum Anbringen dieser Abdeckplatten hat diese Art des Hochwasserschutzes den Nachteil, daß die Platten für den jeweiligen Einsatzzweck gut erreichbar im Gebäude bzw. in der Nähe des Gebäudes gelagert werden müssen, wofür wiederum ein großer Platzbedarf notwendig ist.

Weiterhin ist aus dem DE-U-76 05 029 ein Sicherheitsschott für Tore zur Abschirmung gegen Hochwasser bekannt. Dieses bekannte Sicherheitsschott besteht aus einem verwindungssteifen Hohlkörperschott, welches vertikal vor dem abzudichtenden Tor verfahrbar angeordnet ist. Das Verfahren dieses Hohlkörperschotts erfolgt über an dem Hohlkörperschott angreifende, über Umlenkrollen geführte Verbindungsmittel, an deren anderem Ende Kontergewichte angeordnet sind. Durch die Verlagerung dieser Kontergewichte wird das Hohlkörperschott entweder abwärts oder aufwärts bewegt. Neben dem hohen gerätetechnischen Aufwand ist bei diesem Sicherheitsschott nachteilig, daß diese bekannte Konstruktion vor der abzudichtenden Öffnung des Gebäudes angeordnet von außen immer sichtbar ist, weshalb eine solche Vorrichtung zum Abdichten von Fensteröffnungen und/oder Türöffnungen von Wohnhäusern nur in Ausnahmefällen eingesetzt werden wird.

Eine weitere Abdichtvorrichtung ist aus der DE-OS 44 37 909 bekannt. Bei dieser bekannten Hochwasserschutzvorrichtung erfolgt das Verschließen von GebäudeÖffnungen über größenmäßig an die jeweilige Gebäudeöffnung angepaßte Abdichteinsätze aus Metall. Das Abdichten gegenüber dem Gebäude sowie das Festlegen dieser Abdichteinsätze in den Gebäudeöffnungen erfolgt über einen mit Druck beaufschlagbaren Dichtkörper, der in einem mit dem Abdichteinsatz verbundenen Profil angeordnet ist. Nachteilig bei dieser bekannten Vorrichtung ist, daß für jede Gebäudeöffnung ein entsprechender einteiliger und somit sperriger und schwerer Abdichteinsatz vorrätig gehalten werden muß, der im Bedarfsfall in die entsprechende Gebäudeöffnung einzusetzen ist. Auch die Handhabung dieser bekannten Vorrichtung ist schwierig, da die einzelnen Abdichteinsätze erst dann selbsttätig in den Gebäudeöffnungen halten, wenn der Dichtkörper mit einem ausreichenden Druck beaufschlagt wurde.

Ausgehend von diesem bekannten Stand der Technik liegt der Erfindung die **Aufgabe** zugrunde, eine Vorrichtung zum Abdichten von Gebäudeöffnungen zum Schutz gegen Hochwasser zu schaffen, die bei einem verhältnismäßig geringen gerätetechnischen Aufwand eine sichere Abdichtung der Gebäudeöffnung ermöglicht und darüber hinaus das Erscheinungsbild des Gebäudes nur unwesentlich beeinflußt.

Die **Lösung** dieser Aufgabenstellung ist erfindungsgemäß dadurch gekennzeichnet, daß der Schließkörper als in seitlichen Führungsprofilen geführt vor die zu verschließende Öffnung verfahrbares, auf eine Trommel aufwickelbares bzw. von einer Trommel abwickelbares Rollschott aus einem flexiblen Material, insbesondere Gummi, imprägniertem und/oder beschichtetem textilen Gewebe oder Kunststoff, ausgebildet ist, wobei das Rollschott mit einzelnen, voneinander beabstandeten und parallel zur Drehachse der Trommel angeordneten Versteifungsleisten aus einem biegesteifen Material, insbesondere Federstahl oder verstärktem Kunststoff, versehen ist, daß die Trommel mitsamt einem Antrieb in einer wasserdichten Umhüllung angeordnet ist und daß der Dichtkörper als das Rollschott im abdichtenden Zustand entlang dem gesamten Öffnungsumfang mit Druck beaufschlagende, in den Führungsprofilen angeordnete Druckdichtung ausgebildet ist.

Durch diese Ausbildung des Schließkörpers als auf eine Trommel aufwickelbares Rollschott ist es möglich den Schließkörper im Ruhezustand, d. h. in dem Zustand, wenn er nicht zum Schutz vor Hochwasser verwendet wird, möglichst platzsparend unterzubringen. Die Trommel zum Aufwickeln des Rollschotts kann beispielsweise im Mauerwerk oberhalb oder unterhalb der abzudichtenden Gebäudeöffnung angeordnet werden.

Die Führungsprofile zum Führen des Rollschotts werden dann vorteilhafterweise seitlich der zu verschließenden Öffnung im Mauerwerk des Gebäudes angeordnet, so daß im nicht verschlossenen Zustand die Vorrichtung zum Abdichten der Gebäudeöffnung so gut wie nicht erkennbar ist. Diese Unauffälligkeit der Vorrichtung im Ruhezustand kann auch dadurch verstärkt werden, daß die seitlichen Führungsprofile durch Blenden abdeckbar sind.

Das erfindungsgemäße Rollschott besteht aus einem flexiblen Material, um einerseits ein einwandfreies Aufwickeln bzw. Abwickeln des Rollschotts auf die Trommel zu gewährleisten und andererseits einen zuverlässig abdichtenden Schließkörper bereitzustellen. Die auf dem Material des Rollschotts angeordneten oder in das Material des Rollschotts eingearbeiteten Versteifungsleisten verhindern ein zu starkes Ausbeulen des aus einem flexiblen Material gebildeten Rollschotts aufgrund des Wasserdrucks.

Die Führungsprofile zum Führen des Rollschotts entlang der zu verschließenden Gebäudeöffnungen sind erfindungsgemäß als zum Rollschott hin offene Hohlprofile, insbesondere U-Profile, ausgebildet.

Gemäß einer ersten Ausführungsform der Erfindung ist die mit dem Rollschott zusammenwirkende Druckdichtung als aus einem elastischen Material, insbesondere Gummi, imprägniertem und/oder beschichtetem textilen Gewebe oder Kunststoff, bestehender, pneumatisch oder hydraulisch aufpumpbarer Schlauch ausgebildet. Durch die Ausbildung der Druckdichtung als aufpumpbarer Schlauch ist es möglich, zunächst das Rollschott in den Führungsprofilen vor die abzudichtende Gebäudeöffnung zu verfahren und erst anschließend über das Aufpumpen der Druckdichtungen den abdichtenden Anpreßdruck auf das Rollschott zu erzeugen. Durch dieses Aufbringen des Dichtungsdrucks erst nach dem Verfahren des Rollschotts wird sichergestellt, daß beim Verfahren des Rollschotts innerhalb der Führungsprofile keine hohen Reibwiderstände zu überwinden sind, wie dies ansonsten der Fall wäre, wenn das Rollschott beispielsweise entlang einer festmontierten Gummidichtung verschoben würde.

Gemäß einer zweiten Ausführungsform der Erfindung wird vorgeschlagen, daß die Druckdichtung als mittels Druckfedern in Richtung auf das Rollschott vorgespannte Rollenleiste ausgebildet ist. Diese Art der Ausbildung der Druckdichtung eignet sich insbesondere für kleine Gebäudeöffnungen, bei denen es nicht notwendig ist, einen so hohen Anpreßdruck auf das Rollschott aufzubringen.

Weiterhin wird mit der Erfindung vorgeschlagen, daß die Trommel zum Aufwickeln bzw. Abwickeln des Rollschotts motorisch, insbesondere mittels eines Pneumatikmotors antreibbar ist. Alternativ zu diesem motorischen Antrieb oder als Ergänzug zu diesem Antrieb wird gemäß einer weiteren Ausführungsform der Erfindung vorgeschlagen, daß die Trommel zum Aufwickeln bzw. Abwickeln des Rollschotts mechanisch antreibbar ist.

Bei der Verwendung eines motorischen Antriebs für die Trommel wird gemäß einer bevorzugten Ausführungsform der Erfindung vorgeschlagen, daß für das Aufpumpen der als Schlauch ausgebildeten Druckdichtung sowie zum Antreiben der Trommel derselbe Motor verwendbar ist.

Die Dichtwirkung zwischen Führungsprofil und Rollschott kann weiterhin dadurch erhöht werden, daß auf den als Anlageflächen für das Rollschott dienenden Innenseiten der Führungsprofile Dichtungen, beispielsweise aus Teflon ®, angeordnet sind. Insbesondere bei der Verwendung von Teflon ® zur Ausbildung dieser Dichtungen ergibt sich nur ein geringer Reibwiderstand bei Verfahren des Rollschotts entlang den Führungsprofilen.

Um das Rollschott beim Aufwickeln und Abwickeln immer auf Spannung zu halten, wird gemäß einer weiteren Ausführungsform vorgeschlagen, daß an den beiden in den Führungsprofilen gelagerten Seiten des freien Endes des Rollschotts Zugseile befestigt sind, deren anderen Enden jeweils über eine Umlenkrolle am trommelfernen Ende der Führungsprofile umgelenkt derart an der Trommel festgelegt sind, daß die Trommel das Zugseil beim Abrollen des Rollschotts aufwickelt bzw. beim Aufwickeln des Rollschotts abwickelt.

Gemäß einer weiteren Ausführungsform der Erfindung ist das Rollschott als um in den Führungsprofilen angeordnete Führungsstäbe geführtes endloses Band aus einem flexiblen Material ausgebildet.

Schließlich wird mit der Erfindung vorgeschlagen, daß sowohl die Trommel zum Aufwickeln bzw. Abwickeln des Rollschotts als auch der Antrieb für die Trommel in einer gegenüber der Umgebung wasserdicht abgedichteten Umhüllung angeordnet sind.

Weitere Merkmale und Vorteile der Erfindung ergeben sich aus der nachfolgenden Beschreibung der zugehörigen Zeichnung, in der zwei Ausführungsbeispiele einer erfindungsgemäßen Vorrichtung zum Abdichten von Öffnungen von Gebäuden zum Schutz gegen Hochwasser schematisch dargestellt sind. In der Zeichnung zeigt:
- Fig. 1: eine Vorderansicht einer ersten Ausführungsform einer erfindungsgemäßen Vorrichtung zum Abdichten von Gebäudeöffnungen;
- Fig. 2: einen Schnitt entlang der Schnittlinie II - II gemäß Fig. 1;
- Fig. 3: einen teilweisen Schnitt entlang der Schnittlinie III - III gemäß Fig. 2;
- Fig. 4: eine ausschnittweise Seitenansicht einer zweiten Ausführungsform einer erfindungsgemäßen Vorrichtung zum .Abdichten von Gebäudeöffnungen und
- Fig. 5: einen teilweisen Schnitt entlang der Schnittlinie V - V gemäß Fig. 4.

Die in Fig. 1 dargestellte Vorrichtung zum Abdichten von Gebäudeöffnungen besteht im wesentlichen aus in das Mauerwerk einsetzbaren oder auf dem Mauerwerk befestigbaren Führungsprofilen 1, einem in den Führungsprofilen 1 verfahrbaren Rollschott 2 als Schließkörper sowie einer in dem Führungsprofil 1 angeordneten, mit dem Rollschott 2 zusammenwirkenden Druckdichtung 3.

Wie aus Fig. 1 ersichtlich, ist das aus elastischem Material gebildete Rollschott 2 auf eine Trommel 4 aufwickelbar bzw. von einer Trommel 4 abwickelbar. Zum Absichern einer Türöffnung ist es beispielsweise möglich, die in einer wasserdichten Umhüllung 5 angeordnete Trommel 4 mitsamt einem Antrieb 6 zum Drehen der Trommel 4 unterhalb der Tür, beispielsweise in einem Treppenabsatz, anzuordnen. Die zur Führung des Rollschotts 2 dienenden Führungsprofile 1 werden dann vorteilhafterweise in dem die Türöffnung umgebenden Mauerwerk der Türwangen 7 sowie des Türsturzes 8 angeordnet, so daß die Vorrichtung im geöffneten Zustand das Erscheinungsbild des mit dieser Vorrichtung versehenen Gebäudes nicht oder nur unwesentlich beeinträchtigt.

Der genauere Aufbau der in Fig. 1 dargestellten Ausführungsform einer Vorrichtung zum Abdichten einer Gebäudeöffnung ist in den Abbildungen Fig. 2 und 3 zu entnehmen. Wie aus Fig. 1 und 2 ersichtlich ist, ist an beiden in den Führungsprofilen 1 gelagerten Seiten des freien Endes des Rollschotts 2 jeweils ein Zugseil 9 befestigt, welches über jeweils eine Umlenkrolle 10 am trommelfernen Ende der Führungsprofile 1 umgelenkt mit seinem anderen Ende an der Trommel 4 zum Aufwickeln bzw. Abwickeln des Rollschotts 2 befestigt ist. Wie insbesondere aus Fig. 1 ersichtlich, ist das Zugseil 9 so an der Trommel 4 befestigt, daß, wenn sich die in Lagern 11 gelagerte Trommel 10 zum Abwickeln des Rollschotts 2 dreht, das Zugseil 9 auf die Trommel 4 aufgewickelt wird. Durch dieses Gegenspiel von Abwickeln des Rollschotts 2 und Aufwickeln des Zugseils 9 wird sichergestellt, daß das Rollschott 2 immer auf Spannung gehalten wird.

Der Aufbau der in dem Führungsprofil 1 angeordneten Druckdichtung 3 ist der Abbildung 3 zu entnehmen. In dargestelltem Ausführungsbeispiel besteht die Druckdichtung 3 aus einem aus einem elastischen Material gebildeten Schlauch 3a. Zum Andrücken des Rollschotts gegen die Innenseite des Führungsprofils 1 kann dieser Schlauch 3a pneumatisch oder hydraulisch aufgepumpt werden. Der beispielsweise mit einem Druck von 4 bar aufgepumpte Schlauch 3a füllt dann vollständig den Raum zwischen der anderen Innenseite des Führungsprofils 1 und dem in dem Führungsprofil 1 angeordneten Rollschott 2 aus, so daß das Rollschott 2 abdichtend gegen die Innenseite des Führungsprofils 1 gedrückt wird. Um Materialunebenheiten und eventuelle Verunreinigungen auszugleichen, kann auf der zur Anlage des Rollschotts 2 dienenden Innenseite des Führungsprofils 1 zusätzlich eine Dichtung 12 angeordnet werden. Um durch diese Dichtung 12 den Reibungswiderstand beim Verfahren des Rollschotts 2 innerhalb der Führungsprofile 1 so gering wie möglich zu halten, wird als Material für die Dichtung 12 insbesondere Teflon ® verwendet.

Die Abbildung Fig. 3 zeigt, daß es beim Einbau dieser Ausführungsform der Vorrichtung gleichgültig ist, von welcher Seite das abzuhaltende Wasser gegen das Rollschott 2 drückt, da in jedem Fall eine vollständige Abdichtung zwischen Rollschott 2 einerseits und Führungsprofil 1 andererseits aufgrund des über die Druckdichtung 3 aufgebrachten Drucks gewährleistet ist.

Da es zum Aufwickeln des Rollschotts 2 auf die Trommel 4 notwendig ist, das Rollschott 2 aus einem elastischen Material, wie beispielsweise Gummi, imprägniertem und/oder beschichtetem textilen Gewebe oder Kunststoff herzustellen, ist es zum Abdichten großer Türöffnungen vorteilhaft, wenn das Rollschott 2 einzelne, voneinander beanstandete und parallel zur Drehachse der Trommel 4 angeordnete Versteifungsleisten 13 aus einem biegesteifen Material aufweist, die verhindem, daß das Rollschott 2 aufgrund des Wasserdrucks und der Elastizität des Materials des Rollschotts 2 so stark eingerückt wird, daß es aus der Führung der Führungsprofile 1 herausrutscht. Als Materialien für die Versteifungsleisten 13 eignen sich insbesondere Federstahl und verstärkte Kunststoffe, beispielsweise glasfaser- oder karbonfaserverstärkte Kunststoffe.

Bei dem in Fig. 4 und 5 dargestellten zweiten Ausführungsbeispiel einer Vorrichtung zum Abdichten von Gebäudeöffnungen ist die Druckdichtung 3 als Rollenleiste 3b ausgebildet, die mittels Druckfedern 3c in Richtung auf das Rollschott 2 vorgespannt ist. Diese Ausführungsform, bei der keine Druckmittelanschlüsse für die Druckdichtung 3 notwendig sind, eignet sich insbesondere zur Abdichtung kleiner'Gebäudeöffnungen.

Die voranstehend beschriebenen Vorrichtungen zum Abdichten von Gebäudeöffnungen zum Schutz gegen Hochwasser zeichnen sich dadurch aus, daß das auf die Trommel 4 aufwickelbare bzw. von der Trommel 4 abwickelbare Rollschott im aufgewickelten Zustand sehr wenig Platz benötigt und so in das Mauerwerk der abzudichtenden Gebäudeöffnung einsetzbar ist, daß diese das Erscheinungsbild des Gebäudes - wenn überhaupt - nur unwesentlich beeinflußt. Die bei den dargestellten Ausführungbeispielen als U-förmige Profile ausgebildeten Führungsprofile 1 können darüber hinaus im Ruhezustand durch eine (nicht dargestellte) Abdeckung verschlossen werden, so daß auch die Führungsprofile 1 so gut wie nicht in Erscheinung treten.

Der Antrieb der Trommel 4 zum Aufwickeln bzw. Abwickeln des Rollschotts 2 erfolgt vorteilhafterweise motorisch, insbesondere über einen als Antrieb 6 dienenden Pneumatikmotor. Der Pneumatikmotor kann dabei so geschaltet werden, daß er einerseits zum Aufwickeln bzw. Abwickeln des Rollschotts 2 dient und andererseits als Kompressor betreibbar ist, um den notwendigen Abdichtdruck in den als Schläuche 3a ausgebildeten Druckdichtungen 3 aufzubauen. Die in den Abbildungen Fig. 1 und 4 dargestellten Ausführungsformen zeichnen sich weiterhin dadurch aus, daß das Rollschott 2 vertikal von unten nach oben vor die zu verschließende Gebäudeöffnung verfahrbar ist, so daß das Rollschott dem steigenden Hochwasser angepaßt nach oben verfahrbar ist. Es ist somit nicht notwendig, zu Beginn des Hochwassers gleich die gesamte Öffnung, insbesondere Türöffnung zu verschließen, so daß ein Verlassen des Gebäudes durch diese Türöffnung nicht mehr möglich wäre.

Zusätzlich oder auch alternativ zu dem motorischen Antrieb 6 für die Trommel 4 ist es auch möglich, die Trommel 4 mechanisch, beispielsweise über eine Kurbel zu betätigen, so daß auch im Falle eines Stromausfalls das Rollschott 2 verschlossen werden kann. Der Druckaufbau für die als Schläuche 3a ausgebildeten Druckdichtungen 3 erfolgt in diesem Fall über separate Druckmittelflaschen.

### Bezugszeichenliste

- 1: Führungsprofil
- 2: Rollschott
- 3: Druckdichtung
- 3a: Schlauch
- 3b: Rollenleiste
- 3c: Druckfeder
- 4: Trommel
- 5: Umhüllung
- 6: Antrieb
- 7: Türwange
- 8: Türsturz
- 9: Zugseil
- 10: Umlenkrolle
- 11: Lager
- 12: Dichtung
- 13: Versteifungsleiste

## Patentansprüche

1. Vorrichtung zum Abdichten von Öffnungen, insbesondere Tür- und Fensteröffnungen, in Gebäuden zum Schutz gegen Hochwasser mit einem Schließkörper zum Verschließen der Öffnung sowie mit einem mit dem Schließkörper im abdichtenden Zustand zusammenwirkenden Dichtkörper,
**dadurch gekennzeichnet,**
**daß** der Schließkörper als in seitlichen Führungsprofilen (1) geführt vor die zu verschließende Öffnung verfahrbares, auf eine Trommel (4) aufwickelbares bzw. von einer Trommel (4) abwickelbares Rollschott (2) aus einem flexiblen Material, insbesondere Gummi, imprägniertem und/oder beschichtetem textilen Gewebe oder Kunststoff, ausgebildet ist, wobei das Rollschott (2) mit einzelnen, voneinander beabstandeten und parallel zur Drehachse der Trommel (4) angeordneten Versteifungsleisten (13) aus einem biegesteifen Material, insbesondere Federstahl oder verstärktem Kunststoff, versehen ist, daß die Trommel (4) mitsamt einem Antrieb (6) in einer wasserdichten Umhüllung (5) angeordnet ist und daß der Dichtkörper als das Rollschott (2) im abdichtenden Zustand entlang dem gesamten Öffnungsumfang mit Druck beaufschlagende, in den Führungsprofilen (1) angeordnete Druckdichtung (3) ausgebildet ist.

2. Vorrichtung nach Anspruch 1, **dadurch gekennzeichnet, daß** die Führungsprofile (1) als zum Rollschott (2) hin offene Hohlprofile, insbesondere U-Profile, ausgebildet sind.

3. Vorrichtung nach Anspruch 1 oder 2, **dadurch gekennzeichnet, daß** die Druckdichtung (3) als aus einem elastischen Material, insbesondere Gummi imprägniertem und/oder beschichtetem textilen Gewebe oder Kunststoff, bestehender, pneumatisch oder hydraulisch aufpumpbarer Schlauch (3a) ausgebildet ist.

4. Vorrichtung nach Anspruch 1 oder 2, **dadurch gekennzeichnet, daß** die Druckdichtung (3) als mittels Druckfedern (3c) in Richtung auf das Rollschott (2) vorgespannte Rollenleiste (3b) ausgebildet ist.

5. Vorrichtung nach mindestens einem der Ansprüche 1 bis 4, **dadurch gekennzeichnet, daß** die Trommel (4) zum Aufwickeln bzw. Abwickeln des Rollschrotts (2) motorisch, insbesondere mittels eines Pneumatikmotors, antreibbar ist.

6. Vorrichtung nach mindestens einem der Ansprüche 1 bis 5, **dadurch gekennzeichnet, daß** die Trommel (4) zum Aufwickeln bzw. Abwickeln des Rollschotts (2) mechanisch antreibbar ist.

7. Vorrichtung nach Anspruch 6, **dadurch gekennzeichnet, daß** für das Aufpumpen der als Schlauch (3a) ausgebildeten Druckdichtung (3) sowie zum Antreiben der Trommel (4) zum Aufwickeln bzw. Abwickeln des Rollschotts (2) derselbe Antrieb (6) verwendbar ist.

8. Vorrichtung nach mindestens einem der Ansprüche 1 bis 7, **dadurch gekennzeichnet, daß** auf den als Anlageflächen für das Rollschott (2) dienenden Innenseiten der Führungsprofile (1) Dichtungen (12), beispielsweise aus Teflon®, angeordnet sind.

9. Vorrichtung nach mindestens einem der Ansprüche 1 bis 8, **dadurch gekennzeichnet, daß** an beiden in den Führungsprofilen (1) gelagerten Seiten des freien Endes des Rollschotts (2) Zugseile (9) befestigt sind, deren andere Enden jeweils über eine Umlenkrolle (10) am trommelfernen Ende der Führungsprofile (1) umgelenkt derart an der Trommel (4) festgelegt sind, daß die Trommel (4) das Zugseil (9) beim Abrollen des Rollschotts (2) aufwickelt bzw. beim Aufwickeln des Rollschotts (2) abwickelt.

10. Vorrichtung nach Anspruch 1, **dadurch gekennzeichnet, daß** das Rollschott (2) als um in den Führungsprofilen (1) angeordnete Führungsstäbe geführtes endloses Band aus einem flexiblen Material ausgebildet ist.

## Claims

1. A device for sealing architectural openings, particularly door and window openings, for protection against flood water including a closure body for closing the opening and a sealing body cooperating with the closure body in the sealed condition, **characterised in that** the closure body is constructed in the form of a roller partition (2), which is guided in lateral guide profiles (1) and is movable in front of the opening to be closed and may be wound onto a drum (4) and may be wound off a drum (4), comprising a flexible material, particularly rubber, impregnated and/or coated textile fabric or plastic material, whereby the roller partition (2) is provided with individual stiffening bars (13) of a rigid material, particularly spring steel or reinforced plastic material, spaced from one another and arranged parallel to the rotational axis of the drum (4) and that the drum (4), together with a drive (6), is arranged in a water-tight casing (5) and that the sealing body is constructed in the form of a pressure seal (3), arranged in the guide profiles (1), applying pressure to the roller partition (2) in the sealed condition along the entire periphery of the opening.

2. A device as claimed in Claim 1, **characterised in that** the guide profiles are constructed in the form of hollow profiles, particularly U profiles, which are open towards the roller partition (2).

3. A device as claimed in Claim 1 or 2, **characterised in that** the pressure seal (3) is constructed in the form of a pneumatically or hydraulically inflatable hose (3a) comprising an elastic material, particularly rubber, impregnated and/or coated textile fabric or plastic material.

4. A device as claimed in Claim 1 or 2, characteris ed in that the pressure seal (3) is constructed in the form of a roller bar (3b) biased by means of compression springs (3c) in the direction towards the roller partition.

5. A device as claimed in at least one of Claims 1 to 4, **characterised in that** the drum (4) for winding up and unwinding the roller partition (2) is motor drivable, particularly by means of a pneumatic motor.

6. A device as claimed in at least one of Claims 1 to 5, **characterised in that** the drum (4) for winding up and unwinding the roller partition (2) is mechanically drivable.

7. A device as claimed in Claim : 6, **characterised in that** the same drive (6) may be used for the inflation of the pressure seal (3), constructed in the form of a hose (3a), and for driving the drum (4) for winding up and unwinding the roller partition (2).

8. A device as claimed in at least one of Claims 1 to 7, **characterised in that** seals (12), for instance of Teflon®, are arranged on the inner surfaces of the guide profiles (1) serving as engagement surfaces for the roller partition (2).

9. A device as claimed in at least one of Claims 1 to 8, **characterised in that** secured to both sides, mounted in the guide profiles (1), of the free end of the roller partition (2) there are tension cables (9), the other ends of which are fixed, deflected over a respective deflection roller (10) at the end of the guide profile (1) remote from the drum, to the drum (4) such that the drum (4) winds up the tension cable (9) when the roller partition (2) unwinds and unwinds it when the roller partition (2) winds up.

10. A device as claimed in Claim 1, **characterised in that** the roller partition (2) is constructed in the form of an endless strip of flexible material guided around guide bars arranged in the guide profiles (1).

## Revendications

1. Dispositif de calfeutrage d'ouvertures, en particulier de baies de portes et de fenêtres dans des bâtiments en vue de les protéger contre les inondations, comprenant un corps d'obturation pour obturer l'ouverture ainsi qu'un corps d'étanchéité agissant conjointement avec le corps d'obturation en situation de calfeutrage,
**caractérisé en ce que**
le corps d'obturation est réalisé sous la forme d'un volet roulant étanche (2) que l'on peut déplacer devant l'ouverture à obturer, enrouler sur un tambour (4) ou dérouler d'un tambour (4) et qui est réalisé à partir d'une matière flexible, en particulier de caoutchouc, de textile tissé imprégné et/ou revêtu, ou de matière plastique, le volet roulant étanche (2) possédant des lattes de renfort (13) individuelles, espacées les unes des autres et disposées parallèlement au point d'appui du tambour, composées d'un matériau résistant à la flexion, en particulier d'acier à ressort ou d'une matière plastique renforcée, guidé dans des profils de guidage latéraux, **en ce que** le tambour (4) est disposé conjointement avec un mécanisme d'entraînement (6) dans une enceinte étanche à l'eau (5) et **en ce que** le corps d'étanchéité est réalisé sous forme de garniture d'étanchéité par pression (3) disposée dans les profils de guidage (1), exerçant une pression sur le volet roulant étanche (2) en situation de calfeutrage tout le long de la périphérie de l'ouverture.

2. Dispositif selon la revendication 1, **caractérisé en ce que** les profils de guidage (1) sont réalisés sous forme de profils creux ouverts en direction du volet roulant (2), en particulier sous forme de profils en U.

3. Dispositif selon la revendication 1 ou 2, **caractérisé en ce que** la garniture d'étanchéité par pression (3) est réalisée sous forme de tuyau (3a) gonflable de manière pneumatique ou hydraulique, composé d'une matière élastique, en particulier de caoutchouc, de textile tissé imprégné et/ou revêtu, ou de matière plastique.

4. Dispositif selon la revendication 1 ou 2, **caractérisé en ce que** la garniture d'étanchéité par pression (3) est réalisée sous forme de latte de volet roulant (3b) pré-tendue au moyen de ressorts de pression (3c) en direction du volet roulant (2).

5. Dispositif selon au moins l'une des revendications 1 à 4, **caractérisé en ce que** le tambour (4) pour l'enroulement ou le déroulement du volet roulant étanche (2) peut être entraîné par un moteur, en particulier au moyen d'un moteur pneumatique.

6. Dispositif selon au moins l'une des revendications 1 à 5, **caractérisé en ce que** le tambour (4) pour l'enroulement ou le déroulement du volet roulant étanche (2) peut être entraîné mécaniquement.

7. Dispositif selon la revendication 6, **caractérisé en ce que** l'on peut utiliser le même mécanisme d'entraînement (6) pour le gonflage de la garniture d'étanchéité par pression (3) réalisée sous forme de tuyau (3a) ainsi que pour l'entraînement du tambour (4) en vue de l'enroulement ou du déroulement du volet roulant (2).

8. Dispositif selon au moins l'une quelconque des revendications 1 à 7, **caractérisé en ce que** des joints (12), composés par exemple de Teflon®, sont disposés sur les faces internes des profils de guidage (1) servant de buttées pour le volet roulant (2).

9. Dispositif selon au moins l'une des revendications 1 à 8, **caractérisé en ce que** des câbles tracteurs (9) sont fixés sur les deux côtés de l'extrémité libre du volet roulant étanche (2), logés dans les profils de guidage (1) et dont les autres extrémités sont fixées au tambour (4), chacune étant guidée par l'intermédiaire d'une poulie de guidage (10) placée à l'extrémité, éloignée par rapport au tambour, des profils de guidage (1), de façon à ce que le tambour (4) enroule le câble tracteur (9) lors du déroulement du volet roulant étanche (2) ou le déroule lors de l'enroulement du volet roulant (2).

10. Dispositif selon la revendication 1, **caractérisé en ce que** le volet roulant étanche (2) est réalisé sous forme d'une bande sans fin composée d'une matière flexible, guidée autour des barres de guidage disposées dans les profils de guidage (1).
